# EUROPÄISCHE PATENTSCHRIFT

(11) **EP 0 883 725 B1**
(45) Veröffentlichungstag und Bekanntmachung des Hinweises auf die Patenterteilung: **27.02.2002**
(21) Anmeldenummer: 97953746.1
(22) Anmeldetag: 05.12.1997
(51) Int. Cl.: E05F 15/10, E05F 15/20

(54) **NOTÖFFNUNGSVORRICHTUNG FÜR EINE DREHFALTTÜR ODER EIN DREHFALTTOR**
EMERGENCY OPENING DEVICE FOR A FOLDING HINGED DOOR OR A FOLDING HINGED GATE
DISPOSITIF D'OUVERTURE DE SECOURS POUR PORTE PIVOTANTE ET PLIANTE OU PORTAIL PIVOTANT ET PLIANT

(30) Priorität: 18.12.1996 DE 19652600
(43) Veröffentlichungstag der Anmeldung: 16.12.1998
(73) Patentinhaber: DORMA GmbH + Co. KG, 58256 Ennepetal (DE)
(72) Erfinder: LIEBSCHER, Arne, D-58708 Menden (DE)
(86) Internationale Anmeldenummer: EP9706805
(87) Internationale Veröffentlichungsnummer: WO9827303

(56) Entgegenhaltungen:
- DE-A- 4 014 727
- DE-U- 8 806 426

## Beschreibung

Die Erfindung betrifft eine Drehfalttür/-tor mit einer Notöffnungsvorrichtung und wenigstens einem äußeren und einem inneren Tür-/Torflügel mit wenigstens zwei mittels eines ausschwenkbaren Schwenkgelenkes miteinander verbundenen Flügeln, wobei ein äußerer Flügel in einem Drehgelenk am Türrahmen oder dgl. und das freie, eine Hauptschließkante aufweisende Ende eines inneren Türflügels in oder am Türrahmen (Zarge), am Kämpfer oder dgl. oder mittels eines Faltgestänges zwangsgeführt ist.

Die deutsche Patentschrift 18 14 224 offenbart ein mehrflügeliges Drehfalttor, bei welchem der äußere Türflügel über ein Viergelenkgetriebe angetrieben wird, dessen Gelenkwelle nicht mit der Schwenkachse, d.h. mit dem Traglager des äußeren Türflügels zusammenfällt. Im Bereich der Verbindung der einzelnen Türflügel ist ein Faltgestänge vorgesehen, welches für eine parallele Anordnung der einzelnen Türflügel zueinander bei geöffnetem Drehfalttor sorgt. Eine Notöffnungsvorrichtung ist nicht vorgesehen.

Aus der deutschen Offenlegungsschrift 40 14 727 der Anmelderin ist eine automatische Schiebetür bekannt, welche aus zwei an einer am Kämpfer angeordneten Laufschiene geführten, gegensinnig bewegbaren Türflügeln besteht. Zum Antrieb der Türflügel findet ein Elektromotor mit einer elektromagnetischen Kupplung Verwendung. Beim Schließen der Türflügel wird ein als Gummielement ausgebildetes elastisches Zugmittel (Hilfsantrieb) vorgespannt, so daß bei Stromausfall oder Freischaltung und dadurch geöffneter Kupplung die Schiebetür automatisch geöffnet wird, um den Flucht- und Rettungsweg, in dem sich eine solche Tür befindet, auch im Gefahrenfall stets freizugeben.

Die deutsche Offenlegungsschrift 28 29 912 beschreibt ein Falttor, bei dem der Antrieb des Falttorflügels durch einen auf den Bandzapfen eines Scharnierbandes wirkenden Motor erfolgt, wobei zur Erzielung eines günstigeren Schließ- und Öffnungsverhaltens zwischen dem Motor und dem Bandzapfen eine elastische Kupplung angeordnet ist. Im Getriebzug des Antriebes ist ferner eine Schnellausrastmöglichkeit vorgesehen, mittels der das Tor von Hand bedient werden kann.

Die deutsche Patentschrift 32 02 930 betrifft einen elektromagnetischen Antrieb für Schwenkflügel von Türen oder dgl., bei dem ein in einem Gehäuse angeordneter Gleichstrommotor über ein zwischengeschaltetes, stark übersetztes Planetengetriebe auf ein den Schwenkflügel betätigendes kniehebelartiges Gestänge wirkt. Die Abtriebswelle des Getriebezuges ist so in der Grund- und Trägerplatte des Gehäuses gelagert, daß das Gestänge wahlweise beidseitig an die Abtriebswelle angeschlossen werden kann. An der dem Gestänge gegenüberliegenden Seite der Abtriebswelle ist ein Rückstellfederaggregat angeordnet, welches bei spannungslosem Motor die Abtriebswelle im Sinne einer Schließung des Flügels verdreht. Es handelt sich hierbei nicht um eine gattungsgemäße Notöffnungsvorrichtung, sondern um eine Schließautomatik; ferner bildet das durch die vorgenannte Patentschrift bekannte Gestänge nicht selbst die Antriebsachse und damit das Drehgelenk des Türflügels.

Aufgabe der Erfindung ist es, bei einer Falttür oder einem Falttor der eingangs genannten Gattung eine Notöffnungsvorrichtung zu schaffen, mittels der in zuverlässiger Weise und mit möglichst einfachen Baumitteln im Notfall der Faltvorgang der einzelnen Türflügel im Öffnungssinne eingeleitet werden kann. Da das Öffnen und Schließen derartiger Türen im Regelfall durch geeignete Antriebsmittel, also nicht von Hand, erfolgt und die Antriebsmittel üblicherweise mit elektrischer Energie versorgt werden müssen ist unter dem Begriff "Notfall" insbesondere eine Situation zu verstehen, in der die für den Öffnungsvorgang erforderliche elektrische Energie ausfällt bzw. wo durch eine Alarmeinrichtung oder eine manuelle Schalterbetätigung ein Befehl zur Freischaltung des Flucht- und Rettungsweges gegeben wird. Bestandteil der Erfindung ist somit ein als elektromotorischer Antrieb ausgebildeter Antrieb, wobei dem Elektromotor eine elektromagnetische Kupplung zugeordnet ist, die bei Stromausfall automatisch gelüftet wird. Hierbei ist insbesondere zu berücksichtigen, daß die Notöffnungsvorrichtung so ausgelegt werden muß, daß das relativ große, zu Beginn des Faltvorganges erforderliche Moment für das Einleiten des Faltvorganges aufgebracht werden kann.

Die Erfindung löst die gestellte Aufgabe durch die Lehre nach Anspruch 1. Der Übersichtlichkeit wegen wird die nachfolgende Beschreibung ausschließlich auf eine Drehfalttür bezogen, wogegen sich die Erfindung gleichermaßen auch auf ein Drehfalttor bezieht. Mit der Anordnung des Zugoder Druckmittels unmittelbar in der Antriebsachse oder im Bereich der Hauptschließkante des inneren Türflügels kann mit einfachen baulichen Mitteln eine ausreichende Rückholkraft auf die Türflügel ausgeübt werden, ohne daß große Verluste entstehen. Auf im Durchgangsbereich nach außen oder nach innen über die Türflügel vorstehende, für den Notöffnungsvorgang erforderliche Bauteile kann verzichtet werden.

Weitere ausgestaltende Merkmale der Erfindung sind durch die Unteransprüche gekennzeichnet.

In einer bevorzugten Ausführungsform ist ein Drehfedermechanismus vorgesehen, der - beispielsweise als Torsionsfeder ausgebildet - innerhalb der am Türrahmen oder dgl. angeordneten Antriebsachse des äußeren Türflügels angeordnet ist. Bei Verwendung beispielsweise einer Torsionsfeder, einer Spiralfeder oder dgl. kann der Drehfedermechanismus alternativ konzentrisch zur am Türrahmen oder dgl. angeordneten Antriebsachse des äußeren Türflügels angeordnet sein.

In weiterer Ausgestaltung der Erfindung wird vorgeschlagen, daß die Antriebsachse eine mit ihr drehfest verbundene Wickelrolle aufweist, über die ein andererends mit einem Kämpfer oder dgl. verbundenes lineares Zugmittel geführt ist. Über das in seiner Stärke frei wählbare lineare Zugmittel, welches aus einem durch eine Spiralfeder spannbaren Seil bestehen kann, kann ein ausreichend großes Moment auf die Antriebsachse des äußeren Türflügels im Öffnungssinne aufgebracht werden.

Gemäß Anspruch 8 liegt der Anlenkpunkt des äußeren Türflügels an der Antriebsachse außerhalb der Antriebsachse, so daß der Anlenkpunkt des äußeren Türflügels beim Öffnen oder Schließen der Drehfalttür in einer Kreisbahn um die Antriebsachse verläuft. was den Öffnungs- und Schließvorgang begünstigt.

In weiterer Ausgestaltung der Erfindung besteht das Zugmittel aus einem im Bereich der Hauptschließkante des inneren Türflügels angeschlagenen Seil, welches, ggf. unter Umlenkung über eine Umlenkrolle, zu einem am Kämpfer oder dgl. angeordneten elastischen Speicher geführt ist, wobei der elastische Speicher vorzugsweise eine Torsionsfeder ist. Auch hier ist die für den Öffnungsvorgang der Türflügel erforderliche Rückholkraft durch die Wahl des als Torsionsfeder ausgebildeten elastischen Speichers frei wählbar, zumal der Speicher an geeigneter Stelle im Bereich des Kämpfers angeordnet werden kann.

Alternativ hierzu kann gemäß Anspruch 11 anstelle eines als Torsionsfeder ausgebildeten elastischen Speichers ein lineares Federelement Anwendung finden.

Gemäß Anspruch 12 weist somit die Drehfalttür wenigstens vier Türflügel auf, von denen jeweils wenigstens zwei einer Antriebsachse derart zugeordnet sind, daß die den Antriebsachsen zugeordneten Türflügel gegensinnig bewegbar sind.

Vorstehend wurde die Erfindung anhand einer einen äußeren und einen inneren Türflügel aufweisenden Drehfalttür beschrieben. Es versteht sich, daß die Erfindung analog bei Drehfalttüren mit gegensinnig bewegbaren Türflügeln Anwendung finden kann, wobei der jeweils linken bzw. rechten Antriebsachse die entsprechenden Zug- oder Druckmittel zugeordnet sind.

Die Erfindung wird nachfolgend anhand von vier möglichen schematisch dargestellten Ausführungsbeispielen näher erläutert. Es zeigen:
- Fig. 1 und 2:: die Türöffnung durch Erzeugen eines Drehmomentes in Öffnungsrichtung an den Antriebsachsen der äußeren Türflügel
- Fig. 3 und 4:: die Türöffnung durch Erzeugen einer Kraft, die im Schließkantenbereich linear in Öffnungsrichtung angreift

In den Figuren 1 bis 4 ist die allgemein mit 1 bezeichnete Drehfalttür schematisch dargestellt. Es ist davon auszugehen, daß das Öffnen und Schließen der Türflügel 2, 2', 3, 3' in bekannter Weise durch einen nicht dargestellten Elektromotor mit Untersetzungsgetriebe und elektromagnetischer schaltbarer Kupplung erfolgt, wobei die im einzelnen zu erläuternden Zugmittel beim Schließen der Drehfalttür vorgespannt werden, d.h. es wird ihnen Energie zugeführt. Bei Stromloswerden des Elektromotors und automatisch gelüfteter Kupplung verbringen die in den vier Ausführungsbeispielen dargestellten Zugmittel aufgrund der gespeicherten Energie die einzelnen Türflügel in die Offenstellung.

In den einzelnen Figuren wurden gleiche Bauteile mit gleichen Bezugszeichen versehen.

Die Drehfalttür 1 weist jeweils zwei äußere Türflügel 2, 2' sowie zwei innere Türflügel 3, 3' auf. Die äußeren Türflügel 2, 2' sind über Konsolen 5 an einem Türrahmen 4 gelagert und um Antriebsachsen 6, 6' schwenkbar, wobei der Anlenkpunkt 8 des äußeren Türflügels 2, 2' außerhalb der Schwenkachse (Antriebsachse) 6, 6' liegt. Die beiden Türflügel 2, 3 bzw. 2', 3' sind durch ein Schwenkgelenk 9 miteinander verbunden, wobei die inneren Türflügel 3, 3' mit ihren Hauptschließkanten 7, 7' zueinander weisend angeordnet sind.

Die allgemein mit 11 bezeichnete Notöffnungsvorrichtung gemäß Figur 1 besteht im wesentlichen aus einem in oder an der Antriebsachse 6, 6' angeordneten Drehfedermechanismus 12, welcher nach Figur 1 als Torsionsfeder ausgebildet ist und auf den äußeren Türflügel 2, 2' und damit auf den inneren Türflügel 3, 3' das mit Mt bezeichnete Torsionsmoment ausüben kann. Der Drehfedermechanismus 12 wird in der vorbeschriebenen Weise bei jedem Schließen der Drehfalttür 1 vorgespannt, so daß bei Stromlosstellung und damit gelüfteter, nicht dargestellter elektromagnetischer Kupplung die Türflügel 2, 3 bzw. 2', 3' in die strichpunktiert dargestellte Offenstellung gezogen werden.

Im Ausführungsbeispiel nach Figur 2 ist der Drehfedermechanismus 12 gemäß Figur 1 durch eine als linear wirkendes Federelement ausgebildete Spiralfeder 15 ersetzt worden, welche die mit F bezeichnete Federkraft über ein als Seil 16 ausgebildetes lineares Zugmittel 14 auf eine drehfest mit der Antriebsachse 6, 6' verbundene Wickelrolle 13 überträgt und so die Türflügel 2, 3 bzw. 2', 3' in die strichpunktiert dargestellte, geöffnete Position verbringt.

In dem Ausführungsbeispiel nach Figur 3 findet ebenfalls ein Seil 17 Verwendung, welches von der Schließkante 7, 7' über eine mittels einer Konsole 5' am Türrahmen 4 befestigte Umlenkrolle 18 zu einem elastischen Speicher geführt ist, welcher als Torsionsfeder 19 ausgebildet ist. Die Torsionsfeder 19 ist in geeigneter Weise im Bereich des Kämpfers oder dgl. angeordnet. Es ist erkennbar, daß bei Stromlosstellung die Torsionsfeder 19 geeignet ist, das Seil 17 über die Torsionsfeder 19 aufzuwickeln und die Türflügel 2, 3 bzw. 2', 3' in die geöffnete Position zu verbringen.

Gemäß dem Ausführungsbeispiel nach Figur 4 ist die Torsionsfeder 19 nach Figur 3 durch ein auf ein Seil 20 wirkendes lineares Federelement 22 ersetzt worden.

Bei der vorstehenden Beschreibung ist davon auszugehen, daß die Türflügel 3, 3' in allgemein mit 10 bezeichneten Zwangsführungen im Bereich des Kämpfers oder des Bodens zwangsgeführt sind, oder daß zumindest im Bereich der zwischen zwei Türflügeln angeordneten Schwenkgelenke 9, 9' an sich bekannte Faltgestänge angeordnet sind.

### Bezugszeichen

- 1: Drehfalttür
- 2: äußerer Türflügel
- 2': äußerer Türflügel
- 3: innerer Türflügel
- 3': innerer Türflügel
- 4: Türrahmen
- 5: Konsole
- 5': Konsole
- 6: Antriebsachse
- 6': Antriebsachse
- 7: Hauptschließkante
- 7': Hauptschließkante
- 8: Anlenkpunkt
- 9: Schwenkgelenk
- 9': Schwenkgelenk
- 10: Zwangsführung
- 11: Notöffnungsvorrichtung
- 12: Drehfedermechanismus
- 13: Wickelrolle
- 14: lineares Zugmittel
- 15: Spiralfeder
- 16: Seil
- 17: Seil
- 18: Umlenkrolle
- 19: Torsionsfeder
- 20: Seil
- 21: Umlenkrolle
- 22: lineares Federelement
- Mt: Torsionsmoment
- F: Federkraft

## Patentansprüche

1. Drehfalttür/-tor mit einer Notöffnungsvorrichtung und wenigstens einem äußeren (2,2') und einem inneren Tür-/Torflügel (3, 3'), mit wenigstens zwei mittels eines ausschwenkbaren Schwenkgelenkes (9, 9') miteinander verbundenen Türflügeln (2, 2', 3, 3'), wobei ein äußerer Türflügel (2, 2') in einem Drehgelenk am Türrahmen (4) oder dgl. und das freie, eine Hauptschließkante (7, 7') aufweisende Ende eines inneren Türflügels (3, 3') in oder am Türrahmen (4), am Kämpfer oder dgl. oder mittels eines Faltgestänges zwangsgeführt ist, **dadurch gekennzeichnet, daß** das Drehgelenk die Antriebsachse (6, 6') des äußeren Türflügels (2, 2') bildet und der Antrieb für das Öffnen und Schließen der Türflügel (2, 2', 3, 3') aus einem elektromotorischen Antrieb mit schaltbarer elektromagnetischer Kupplung und die Notöffnungsvorrichtung (11) aus einem beim Schließen der Drehfalttür vorspannbaren elastischen, in der Antriebsachse (6, 6') des äußeren Türflügels (2, 2') oder im Bereich der Hauptschließkante (7, 7') des inneren Türflügels (3, 3') angreifenden Zug- oder Druckmittel (12, 15,19, 22) besteht.

2. Drehfalttür/-tor nach Anspruch 1, **dadurch gekennzeichnet, daß** das Zugmittel ein innerhalb der am Türrahmen (4) oder dgl. angeordneten Antriebsachse (6, 6') des äußeren Türflügels (2, 2') bzw. Torflügels angeordneter Drehfedermechanismus ist.

3. Drehfalttür/-tor nach Anspruch 1, **dadurch gekennzeichnet, daß** das Zugmittel ein konzentrisch zur am Türrahmen (4) oder dgl. angeordneten Antriebsachse (6, 6') des äußeren Türflügels (2, 2') bzw. Torflügels angeordneter Drehfedermechanismus (12) ist.

4. Drehfalttür/-tor nach einem der Ansprüche 1 bis 3, **dadurch gekennzeichnet, daß** der Drehfedermechanismus (12) als Spiralfeder oder Torsionsstab ausgebildet ist.

5. Drehfalttür/-tor nach einem der Ansprüche 1 bis 4, **dadurch gekennzeichnet, daß** die Antriebsachse (6, 6') eine mit ihr drehfest verbundene Wickelrolle (13) aufweist, über die ein andererends mit einem Kämpfer oder dgl. verbundenes lineares Zugmittel (14) geführt ist.

6. Drehfalttür/-tor nach Anspruch 5, **dadurch gekennzeichnet, daß** das lineare Zugmittel (14) aus einem durch eine Spiralfeder (15) spannbaren Seil (16) besteht.

7. Drehfalttür/-tor nach einem der Ansprüche 1 bis 6, **dadurch gekennzeichnet, daß** der Anlenkpunkt (8) des äußeren Tor- bzw. Türflügels (2, 2') an der Antriebsachse (6, 6') außerhalb der Antriebsachse (6, 6') liegt.

8. Drehfalttür/-tor nach einem der Ansprüche 1 bis 7, **dadurch gekennzeichnet, daß** das Zugmittel aus einem im Bereich der Hauptschließkante (7, 7') des inneren Tor- bzw. Türflügels (3, 3') angeschlagenen Seil (17) besteht, welches, ggf. unter Umlenkung über eine Umlenkrolle (18), zu einem am Kämpfer oder dgl. angeordneten elastischen Speicher geführt ist.

9. Drehfalttür/-tor nach Anspruch 8, **dadurch gekennzeichnet, daß** der elastische Speicher eine Torsionsfeder (19) ist.

10. Drehfalttür/-tor nach einem der Ansprüche 1 bis 9, **dadurch gekennzeichnet, daß** das Zugmittel aus einem im Bereich der Hauptschließkante (7, 7') des inneren Tor- bzw. Türflügels (3, 3') angeschlagenen Seil (20) besteht, welches unter Umlenkung über eine am Kämpfer oder dgl. angeordnete Umlenkrolle (21) zu einem am Kämpfer oder dgl. angeschlossenen linearen Federelement (22) geführt ist.

11. Drehfalttür/-tor nach Anspruch 1, **dadurch gekennzeichnet, daß** die Drehfalttür (1) wenigstens vier Türflügel (2, 2', 3, 3') aufweist, von denen jeweils wenigstens zwei Türflügel (2, 3 bzw. 2', 3') einer Antriebsachse (6, 6') derart zugeordnet sind, daß die den Antriebsachsen (6, 6') zugeordneten Türflügel (2, 3 bzw. 2', 3') gegensinnig bewegbar sind.

## Claims

1. A folding hinged door or folding hinged gate including an emergency opening device, and at least an exterior door leaf or gate leaf (2, 2') and an interior door leaf or gate leaf (3, 3'), and at least two door leaves (2, 2', 3, 3') connected to each other by means of a swing-out pivoting articulation (9, 9'), an exterior door leaf (2, 2') being forcibly guided in a swivel joint at a door frame (4) or the like, and the interior door leaf's (3, 3') free end presenting a main closing edge (7, 7') being forcibly guided in or at the door frame (4), on the transom or the like, or by means of a folding arm, **characterised in that** the swivel joint builds the exterior door leaf's (2, 2') driving axle (6, 6') and the drive to open and close the door leaves (2, 2', 3, 3') consists of an electric motor drive with electromagnetic engaging and disengaging coupling and the emergency opening device (11) consists of an elastic traction mechanism or pressure mechanism (12, 15, 19, 22) being pre-stressed upon closing the folding hinged door, and acting upon the exterior door leaf's (2, 2') driving axle (6, 6'), or acting upon a region of the interior door leaf's (3, 3') main closing edge (7, 7').

2. A folding hinged door or folding hinged gate according to claim 1, **characterised in that** the traction mechanism consists of a rotary spring mechanism arranged inside the exterior door leaf's (2, 2') respectively gate leafs driving axle (6, 6') which is mounted at the door frame (4) or the like.

3. A folding hinged door or folding hinged gate according to claim 1, **characterised in that** the traction mechanism consists of a rotary spring mechanism (12) arranged concentrically with regard to the exterior door leaf's (2, 2') respectively gate leaf's driving axle (6, 6') which is mounted at door frame (4) or the like.

4. A folding hinged door or folding hinged gate according to any of the claims 1 to 3, **characterised in that** the rotary spring mechanism (12) is executed as spiral spring or torsion bar.

5. A folding hinged door or folding hinged gate according to any of the claims the 1 to 4, **characterised in that** the driving axle (6, 6') presents a thereto torsion-resistant linked winding roller (13) via which a linear traction mechanism (14) is conducted and connected at the other end with a transom or the like.

6. A folding hinged door or folding hinged gate according to claim 5, **characterised in that** the linear traction mechanism (14) consists of a cable (16) tensioned by means of a spiral spring (15).

7. A folding hinged door or folding hinged gate according to any of the claims 1 to 6, **characterised in that** the exterior gate leaf's respectively exterior door leaf's (2, 2') articulated point (8) is located at the driving axle (6, 6') outside the driving axle (6,6').

8. A folding hinged door or folding hinged gate according to any of the claims 1 to 7, **characterised in that** the traction mechanism consists of a cable (17) fastened in the region of the interior gate leaf's respectively interior door leaf's (3, 3') main closing edge (7, 7'), which cable is conducted, if necessary reversed by means of a deflection pulley (18), to an elastic storage arranged at the transom or the like.

9. A folding hinged door or folding hinged gate according to claim 8, **characterised in that** the elastic storage is a torsion spring (19).

10. A folding hinged door or folding hinged gate according to any of the claims 1 to 9, **characterised in that** the traction mechanism consists of a cable (20) attached in the region of the interior gate leaf's respectively interior door leaf's (3, 3') main closing edge (7, 7'), which cable is reversed by means of a deflection pulley (21) mounted at the transom or the like and is lead to a linear spring element (22) mounted at the transom or the like.

11. A folding hinged door or folding hinged gate according to claim 1, **characterised in that** the folding hinged door (1) presents at least four door leaves (2, 2', 3, 3') thereof respectively at least two door leaves (2, 3 respectively 2', 3') are assigned to a driving axle (6, 6') in a way that the door leaves (2, 3 respectively 2', 3') assigned to the driving axles (6, 6') are moveable in opposite directions with regard to each other.

## Revendications

1. Porte ou portail à battants pliants et tournants avec un dispositif d'ouverture d'urgence et comprenant au moins un battant extérieur (2, 2') et un battant intérieur de porte ou de portail (3, 3'), avec au moins deux battants de porte (2, 2', 3, 3') reliés l'un à l'autre par l'intermédiaire d'un joint articulé à axe orientable (9, 9'), un battant extérieur de la porte (2, 2') étant guidé par force dans une articulation montée sur l'encadrement de la porte (4) ou similaire, et le bout libre présentant un bord principal de fermeture (7, 7') d'un battant intérieur de porte (3, 3') étant guidé par force dans ou sur l'encadrement de la porte (4), sur la traverse d'imposte ou similaire ou par l'intermédiaire d'un bras pliant, **caractérisé en ce que** l'articulation constitue l'arbre de commande (6, 6') du battant extérieur de la porte (2, 2') et l'entraînement pour l'ouverture et la fermeture des battants de porte (2, 2', 3, 3') est composé d'une commande à moteur électrique avec accouplement électromagnétique débrayable et embrayable et le dispositif d'ouverture d'urgence (11) est composé d'un moyen de traction ou de pression (12, 15, 19, 22) élastique qui peut être mis en précontrainte lors de la fermeture de la porte à battants pliants et tournants et qui exerce une force sur l'arbre de commande (6, 6') du battant extérieur de la porte (2, 2') ou dans la région du bord principal de fermeture (7, 7') du battant intérieur de la porte (3, 3').

2. Porte ou portail à battants pliants et tournants selon la revendication 1, **caractérisé en ce que** le moyen de traction est un mécanisme à ressort de torsion qui est compris dans l'arbre de commande (6, 6') du battant extérieur de la porte (2, 2') respectivement du portail, l'arbre étant monté sur l'encadrement de la porte (4) ou similaire.

3. Porte ou portail à battants pliants et tournants selon la revendication 1, **caractérisé en ce que** le moyen de traction est un mécanisme à ressort de torsion (12) qui est arrangé de façon concentrique par rapport à l'arbre de commande (6, 6') du battant extérieur de la porte (2, 2') respectivement du portail, l'arbre étant installé sur l'encadrement de la porte (4) ou similaire.

4. Porte ou portail à battants pliants et tournants selon l'une des revendications 1 à 3, **caractérisé en ce que** le mécanisme à ressort de torsion (12) est exécuté comme ressort spiral ou comme barre de torsion.

5. Porte ou portail à battants pliants et tournants selon l'une des revendications 1 à 4, **caractérisé en ce que** l'arbre de commande (6, 6') présente un rouleau enrouleur (13) lié à l'arbre de façon à résister à la rotation, par l'intermédiaire duquel rouleau un moyen de traction linéaire (14) est guidé et qui est connecté à l'autre bout avec une traverse d'imposte ou similaire.

6. Porte ou portail à battants pliants et tournants selon la revendication 5, **caractérisé en ce que** le moyen de traction linéaire (14) est constitué d'un câble (16) qui peut être tendu par l'intermédiaire d'un ressort spiral (15).

7. Porte ou portail à battants pliants et tournants selon l'une des revendications 1 à 6, **caractérisé en ce que** le point articulé (8) du battant extérieur du portail respectivement de la porte (2, 2') est situé à l'arbre de commande (6, 6') à l'extérieur de l'arbre de commande (6, 6').

8. Porte ou portail à battants pliants et tournants selon l'une des revendications 1 à 7, **caractérisé en ce que** le moyen de traction est composé d'un câble (17) attaché dans la région du bord principal de fermeture (7, 7') du battant intérieur du portail respectivement de la porte (3, 3'), lequel câble est guidé, si nécessaire retourné par une poulie de renvoi (18), vers un accumulateur élastique monté sur la traverse d'imposte ou similaire.

9. Porte ou portail à battants pliants et tournants selon la revendication 8, **caractérisé en ce que** l'accumulateur élastique est un ressort de torsion (19).

10. Porte ou portail à battants pliants et tournants selon l'une des revendications 1 à 9, **caractérisé en ce que** le moyen de traction est composé d'un câble (20) attaché dans la région du bord principal de fermeture (7, 7') du battant intérieur du portail respectivement de la porte (3, 3'), lequel câble est guidé, retourné par une poulie de renvoi (21) arrangée sur la traverse d'imposte ou similaire, vers un élément à ressort linéaire (22) connecté à la traverse d'imposte ou similaire.

11. Porte ou portail à battants pliants et tournants selon la revendication 1, **caractérisé en ce que** la porte à battants pliants et tournants (1) présente au moins quatre battants à porte (2, 2', 3, 3'), au moins deux de ces battants de porte (2, 3 respectivement 2', 3') sont attribués à un arbre de commande (6, 6'), de cette façon les battants de porte (2, 3 respectivement 2', 3') attribués aux arbres de commande (6, 6') sont mobiles dans le sens opposé l'un par rapport à l'autre.
